# EUROPÄISCHE PATENTSCHRIFT

(11) **EP 0 662 020 B1**
(45) Veröffentlichungstag und Bekanntmachung des Hinweises auf die Patenterteilung: **05.06.1996**
(21) Anmeldenummer: 93919148.2
(22) Anmeldetag: 24.08.1993
(51) Int. Cl.: B22D 41/26, B22D 41/28

(54) **DREHVERSCHLUSS FÜR METALLURGISCHE GEFÄSSE**
TURN-LOCK FASTENER FOR METALLURGICAL VESSELS
FERMETURE ROTATIVE POUR CUVES METALLURGIQUES

(30) Priorität: 22.09.1992 DE 4231692
(43) Veröffentlichungstag der Anmeldung: 12.07.1995
(73) Patentinhaber: Dolomitwerke GmbH, D-42489 Wülfrath (DE); MANNESMANN Aktiengesellschaft, D-40213 Düsseldorf (DE)
(72) Erfinder: LEHMKUHLER, Heinz-Jurgen, D-47198 Duisburg (DE); BUTZ, Hans, D-47269 Duisburg (DE)
(74) Vertreter: Cohausz & Florack
(86) Internationale Anmeldenummer: EP9302265
(87) Internationale Veröffentlichungsnummer: WO9406587

(56) Entgegenhaltungen:
- DE-A- 1 910 247
- GB-A- 1 515 922
- GB-A- 2 198 979
- US-A- 3 712 518
- US-A- 4 385 715

## Beschreibung

Die Erfindung betrifft einen Drehverschluß für das Öffnen und Schließen der Auslauföffnung in einer im Auslaufstein im Boden eines metallurgischen Gefäßes eingesetzten Hülse, bestehend aus einem gegenüber dem ortsfesten Auslaufstein um eine vertikale Achse drehbar angeordneten Ausguß mit eingesetzter Hülse mit darin schräg verlaufendem Gießkanal, die je nach Drehstellung des Ausgusses die Auslauföffnung im Auslaufstein ganz oder teilweise öffnet bzw. schließt.

Als Verschluß für die Auslauföffnung metallurgischer Gefäße gibt es Stopfenstangen, Schieber und Drehverschlüsse. Die beiden zuletzt genannten Verschlußarten haben sich in neuerer Zeit durchgesetzt. Der Anteil an Stopfenstangenverschlüssen ist zurückgegangen. Ein Schieberverschluß, bei dem durch Verschieben einer Schieberplatte gegenüber ortsfesten Bodenplatten am Boden des metallurgischen Gefäßes die darin befindliche Ausflußöffnung geschlossen und geöffnet wird, ist in einer Ausführung aus der EP-A-0 346 258 bekannt. Drehverschlüsse gibt es in verschiedenen Ausführungen. Beispiele finden sich in der DE-A-1 910 247 und in der DE-C-3 843 865. Aus der DE-A-1 910 247 ist ein Drehverschluß für die Auslauföffnung im Boden eines metallurgischen Gefäßes mit den vorgenannten Merkmalen bekannt, bei dem im Auslaufstein (Lochstein) eine Hülse mit vertikalem Gießkanal eingesetzt ist. An der unteren horizontalen Endfläche dieser Hülse liegt eine zylindrische Hülse im Ausguß an, in der ein schräg verlaufender Gießkanal mit vertikal verlaufenden Endabschnitten vorgesehen ist. Die gegenüberliegeden Öffnungen der jeweiligen Gießkanäle fluchten in bestimmten Drehstellungen ganz oder teilweise und sind in anderen Drehstellungen voneinander getrennt.

Die US-A-3 712 518 offenbart einen Schiebeverschluß mit Platten gleicher bzw. ähnlicher Form und Abmessung, um die Herstellung und Lagerung der Verschleißteile zu vereinfachen.

Prinzipiell unterscheiden sich die Drehverschlüsse von den Schieberverschlüssen dadurch, daß die Ausflußöffnung des metallurgischen Gefäßes nicht durch Linearverschiebung dar Schieberplatte geöffnet und verschlossen wird, sondern durch Drehen eines Ausgußsteins. In einer Stellung des Ausgußsteins fluchten die Gießkanäle, so daß die Ausflußöffnung offen ist. In anderen Drehstellungen des Ausgußsteins sind die Gießkanäle in der Auslaufhülse im Boden des metallurgischen Gefäßes einerseits und im Ausgußstein andererseits voneinander getrennt, so daß die Ausflußöffnung des metallurgischen Gefäßes geschlossen ist.

Wenn die Drehung um eine zur Vertikalen schräge Achse erfolgt, was den Drehmechanismus konstruktiv aufwendig macht, ist es zwar möglich, die Austrittsöffnung ortsfest zu halten, die Richtung der Achse des Gießkanals ändert sich aber beim Betätigen des Drehverschlusses.

Nachteilig bei den bekannten Drehverschlüssen ist, daß die gegeneinander verdrehbaren Steine verhältnismäßig kompliziert und unterschiedlich geformt sind.

Der Erfingung liegt die Aufgabe zugrunde eine kostengünstigere Lösung für einen Drehverschluß zu schaffen.

Zur Lösung der gestellten Aufgabe wird erfindungsgemäß vorgeschlagen, daß im Auslaufstein und im Ausguß schräg verlaufende Gießkanäle aufweisende baugleiche Hülsen eingesetzt sind, die im Einbauzustand mit ihren komplementären horizontalen Endflächen spiegelbildlich gleich aneinander liegen.

Bevorzugt haben die Hülsen die Form eines Kegelstumpfes und weisen an ihrer Endfläche einen verbreiterten Rand auf. Die Hülsen sollten aus hochfeuerfestem Material bestehen, das auch Kohlenstoff enthalten kann.

Gemaß einer weiteren bevorzugten Ausgestaltung des erfindungsgemäßen Drehverschlusses verlaufen gegenüberliegende Endabschnitte der Gießkanäle in den Hülsen vertikal. Hierdurch wird die Gießstrahlumlenkung begünstigt und scharfe Übergänge von einem in den anderen Gießkanal vermieden.

Wesentlicher Vorteil der erfindungsgemäßen Drehverschluß-Ausbildung ist, daß die Hülsen im Boden des metallurgischen Gefäßes einerseits und im Ausguß andererseits gleich geformt sind. Dies verbilligt einmal die Fertigung und erleichtert die Lagerhaltung, weil nun nur noch ein einziger Steintyp hergestellt und gelagert werden muß, während dies bei bekannten Drehverschluß-Ausführungen immer verschieden geformte Steine waren, die miteinander in gleitendem Eingriff standen. Ein weiterer Vorteil der erfindungsgemäßen Lösung ist der, daß kein Achsversatz auftritt, das heißt, der Ausflußkanal im Ausguß, z. B. in einem Tauchausguß, ist koaxial zu dem Auslaufkanal im Auslaufstein im Boden des metallurgischen Gefäßes. Da im übrigen die Teilungsebene zwischen den in Eingriff stehenden Hülsen waagerecht verläuft, kann der Drehantrieb zum Drehen des Ausgusses aus einer Schließstellung in die Öffnungsstellung und umgekehrt verhältnismäßig einfach ausgeführt werden.

In den Zeichnungen ist ein Ausführungsbeispiel des erfindungsgemäßen Drehverschlusses dargestellt. Es zeigen
- Fig. 1: den Drehverschluß in Längsschnitt und
- Fig. 2: eine Draufsicht des Ausgusses.

In Boden des nicht dargestellten metallurgischen Gefäßes ist der Auslaufstein 1 mit dem vertikal verlaufenden Gießkanal 2 eingesetzt. In den Endabschnitt des Auslaufsteins 1 ist die kegelstumpfförmige Auslaufhülse 3 eingesetzt, die einen schräg zur vertikalen Achse 4 verlaufenden Gießkanal 5 enthält, der in einen parallel zur vertikalen Achse 4 des Gießkanals 2 parallelen Abschnitt 6 mündet, der sich bis zur Endfläche 7 der Auslaufhülse 3 erstreckt. Die Auslaufhülse 3 hat einen verbreiterten Rand 8 am unteren Ende, der teilweise in den Auslaufstein 1 eingelassen ist. Durch einen Metallring 9 wird das untere Ende des Auslaufsteins 1 verstärkt.

An der unteren Fläche 7 der Auslaufhülse 3 liegt eine baugleiche Hülse 3a mit ihrer Endfläche 7a an, so daß die Hülsen 3, 3a im Einbauzustand spiegelbildlich gleich sind. Die ebenfalls kegelstumpfförmige Hülse 3a hat ebenfalls einen schrägen Gießkanal 5a, der in einen zur Vertikalen 4 achsparallelen Abschnitt 6a an der Endfläche 7a mündet. Eingelassen ist die Hülse 3a in einen Ausguß 10. Dies könnte ein Tauchausguß sein. Der Ausguß 10 ist durch einen Metallmantel 11 am Außenumfang verstärkt und hat einen mit dem Gießkanal 2 im Auslaufstein 1 koaxialen Gießkanal 12. Die schrägen Gießkanäle 5, 5a in den Hülsen 3, 3a münden an einem Ende in den Gießkanal 2 bzw. 12 des Auslaufsteins 1 bzw. des Ausgusses 10. Die gegenüberliegenden zur Vertikalen 4 achsparallelen Endabschnitte 6, 6a der Gießkanäle 5, 5a enden an den Endflächen 7, 7a der Hülsen 3, 3a. In der in Fig. 1 dargestellten Stellung der Hülsen 3, 3a ist der Gießkanal an den Berührungsflächen 7, 7a getrennt. Schmelze kann aus dem Gießkanal 2 nicht in den Gießkanal 12 strömen. Es ist dies die Stellung, die in Fig. 2 in durchgezogenen Linien gezeigt ist. Die Öffnungen der Endabschnitte 6, 6a der schrägen Gießkanäle 5, 5a in den Hülsen 3 bzw. 3a sind seitlich zueinander versetzt, und zwar soweit, daß sie sich nicht überdecken. Durch Drehen des Ausgusses 10 um die vertikale Achse 4 können die Endabschnitte 6, 6a der Gießkanäle 5, 5a in den Hülsen 3, 3a in fluchtende Ausrichtung gebracht werden, wodurch es einer Schmelze ermöglicht wird, durch den Gießkanal 2 und 5 im Auslauf des metallurgischen Gefäßes durch den Gießkanal 5a und 12 im Ausguß auszufließen. In strichpunktierten Linien sind in Fig. 2 andere Schließstellungen dargestellt.

Der Ausguß 10 wird durch nicht dargestellte Mittel mit dem Auslaufstein 1 verklammert oder an diesen angepreßt und gegenüber dem ortsfesten Auslaufstein 1 um die vertikale Achse 4 drehbar gelagert.

## Patentansprüche

1. Drehverschluß für das Öffnen und Schließen der Auslauföffnung in einer im Auslaufstein im Boden eines metallurgischen Gefäßes eingesetzten Hülse, bestehend aus einem gegenüber dem ortsfesten Auslaufstein um eine vertikale Achse drehbar angeordneten Ausguß mit eingesetzter Hülse mit darin schräg verlaufendem Gießkanal, die je nach Drehstellung des Ausgusses die Auslauföffnung im Auslaufstein ganz oder teilweise öffnet bzw. schließt,
**dadurch gekennzeichnet**, daß im Auslaufstein (1) und im Ausguß (10) schräg verlaufende Gießkanäle (5, 5a) aufweisende baugleiche Hülsen (3, 3a) eingesetzt sind, die im Einbauzustand mit ihren komplementären horizontalen Endflächen (7, 7a) spiegelbildlich gleich aneinander liegen.

2. Drehverschluß nach Anspruch 1, **dadurch gekennzeichnet**, daß die Hülsen (3, 3a) Kegelstumpfform haben und an ihren Endflächen (7, 7a) einen verbreiterten Rand aufweisen.

3. Drehverschluß nach Anspruch 1 oder 2, **dadurch gekennzeichnet**, daß die Hülsen (3, 3a) aus hochfeuerfestem Material bestehen, das auch Kohlenstoff enthalten kann.

4. Drehverschluß nach einem der Ansprüche 1 bis 3,
**dadurch gekennzeichnet**, daß gegenüberliegende Endabschnitte (6, 6a) der Gießkanäle (5, 5a) in den Hülsen (3, 3a) vertikal verlaufen.

## Claims

1. A rotary closure for opening and closing the discharge opening in a sleeve inserted in the discharge block in the bottom of a metallurgical vessel, comprising a drain disposed to rotate around a vertical axis in relation to the fixed discharge block and having an inserted sleeve which contains a pouring channel extending at an inclination therein and which completely or partially opens or closes the discharge opening in the discharge block in dependence on the rotated position of the drain, characterized in that inserted in the discharge block (1) and the drain (10) are identically constructed sleeves (3, 3a) which have pouring channels (5, 5a) extending at an inclination and which in the incorporated state bear identically laterally inverted against one another via their complementary horizontal end faces (7, 7a).

2. A rotary closure according to claim 1, characterized in that the sleeves (3, 3a) are frustoconical in shape and have a widened edge at their end faces (7, 7a).

3. A rotary closure according to claims 1 or 2, characterized in that the sleeves (3, 3a) are made of a highly refractory material which can also contain carbon.

4. A rotary closure according to one of claims 1 to 3, characterized in that opposite end portions (6, 6a) of the pouring channels (5a, 5a) extend vertically in the sleeves (3, 3a).

## Revendications

1. Fermeture rotative pour l'ouverture et la fermeture d'un orifice de décharge dans une douille placée dans un bloc de déchargement situé dans le fond d'un récipient métallurgique, constituée d'une busette de coulée montée rotative autour d'un axe vertical par rapport au bloc de déchargement fixe, la busette de coulée comportant une douille placée avec un canal de coulée s'étendant en oblique dans celle-ci qui ouvre ou ferme complètement ou partiellement l'orifice de décharge dans le bloc de déchargement suivant la position angulaire de la busette de coulée caractérisée en ce que des douilles (3, 3a) de construction similaire et présentant des canaux de coulée (5, 5a) s'étendant en oblique sont placées dans le bloc de déchargement (1) et dans la busette de coulée (10), et en ce que les douilles se joignent dans l'état monté de façon renversée et complémentaire avec leurs surfaces d'extrémité (7, 7a) horizontales complémentaires.

2. Fermeture rotative selon la revendication 1, caractérisée en ce que les douilles (3, 3a) présentent une forme de cône tronqué et un bord élargi à leurs surfaces d'extrémité (7, 7a).

3. Fermeture rotative selon la revendication 1 ou 2, caractérisée en ce que les douilles (3, 3a) sont réalisées en un matériau super-réfractaire, qui peut aussi contenir du carbone.

4. Fermeture rotative selon l'une quelconque des revendications 1 à 3, caractérisée en ce que les sections d'extrémité (6, 6a) des canaux de coulée (5, 5a) se faisant face, s'étendent verticalement dans les douilles (3, 3a).
